# EUROPÄISCHE PATENTSCHRIFT

(11) **EP 2 378 002 B1**
(45) Veröffentlichungstag und Bekanntmachung des Hinweises auf die Patenterteilung: **17.07.2013**
(21) Anmeldenummer: 10004083.1
(22) Anmeldetag: 16.04.2010
(51) Int. Cl.: E02D 17/13, E02F 3/20

(54) **Fräsvorrichtung zum Erstellen vertikal verlaufender Schlitze im Boden**
Machining device for producing vertical slits in the ground
Dispositif de pelousage pour établir une fente s'étendant verticalement dans le sol

(43) Veröffentlichungstag der Anmeldung: 19.10.2011
(73) Patentinhaber: BAUER Maschinen GmbH, 86529 Schrobenhausen (DE)
(72) Erfinder: Arzberger, Maximilian, 86568 Igenhausen (DE); Seitle, Ignaz, 86668 Karlshuld (DE)
(74) Vertreter: Wunderlich, Rainer

(56) Entgegenhaltungen:
- EP-A2- 0 802 286
- DE-B3-102007 035 591
- FR-A1- 2 579 265
- US-A1- 2006 037 218

## Beschreibung

Die Erfindung betrifft eine Fräsvorrichtung zum Erstellen vertikal verlaufender Schlitze im Boden gemäß dem Oberbegriff des Anspruchs 1. Eine solche Fräsvorrichtung ist ausgebildet mit einer Schlitzwandfräse, welche einen Fräsrahmen, eine erste Fräsradanordnung und eine zweite Fräsradanordnung aufweist, wobei die Fräsradanordnungen zum Abräumen von Bodenmaterial unterhalb des Fräsrahmens einander benachbart an der Unterseite des Fräsrahmens angeordnet sind.

Eine gattungsgemäße Fräsvorrichtung ist beispielsweise aus der EP 0 802 286 A2 bekannt. Bei dieser bekannten Fräse sind die Fräsräder zum Herstellen bereichsweise erweiterter Schlitze um eine senkrecht zu den Fräsradachsen verlaufende Achse schwenkbar.

Weitere Schlitzwandfräsen mit verschwenkbaren Fräsrädern sind aus der DE 36 02 387 C1, der EP 0 496 926 A1, der EP 0 109 907 A2, der FR 2 565 290 A1 und der FR 2 579 265 A1 bekannt.

**Aufgabe** der Erfindung ist es, eine Fräsvorrichtung anzugeben, die bei besonders hoher Zuverlässigkeit besonders vielfältig eingesetzt werden kann.

Die Aufgabe wird erfindungsgemäß durch eine Fräsvorrichtung mit den Merkmalen des Anspruchs 1 gelöst. Bevorzugte Ausführungsbeispiele sind in den abhängigen Ansprüchen angegeben.

Die erfindungsgemäße Fräsvorrichtung ist dadurch gekennzeichnet, dass die Schlitzwandfräse eine Verstelleinrichtung aufweist, mit der die erste Fräsradanordnung in eine Richtung schräg unterhalb der zweiten Fräsradanordnung verstellbar ist.

Ein Grundgedanke der Erfindung kann darin gesehen werden, die erste Fräsradanordnung relativ zum Fräsrahmen und zur zweiten Fräsradanordnung verstellbar vorzusehen. Die erste Fräsradanordnung ist dabei erfindungsgemäß in eine Richtung schräg unterhalb der zweiten Fräsradanordnung verstellbar, das heißt die Verstellbewegung, die mit der Verstelleinrichtung hervorgerufen werden kann, weist einerseits eine vertikale Komponente nach unten, darüber hinaus aber auch eine horizontale Komponente zur zweiten Fräsradanordnung hin auf. Beispielsweise kann vorgesehen sein, dass die erste Fräsradanordnung mittels der Verstelleinrichtung auf einer die zweite Fräsradanordnung umlaufenden Kurvenbahn verstellbar ist. Insbesondere kann die erfindungsgemäße Verstelleinrichtung so ausgebildet sein, dass diese Kurvenbahn in einer Ebene verläuft, die senkrecht zur Drehachse der ersten Fräsradanordnung und/oder der zweiten Fräsradanordnung verläuft.

Die erfindungsgemäße Verstelleinrichtung ermöglicht es, eine schräge Abbaufläche zu erzeugen. Darüber hinaus kann durch die schräge Verschiebung der ersten Fräsradanordnung unter die zweite Fräsradanordnung eine Überlagerung der Fräsquerschnitte der beiden Fräsradanordnungen bewirkt werden, so dass überdies eine Auflasterhöhung möglich ist, was beispielsweise bei besonders hartem Bodenmaterial vorteilhaft sein kann.

Im Hinblick auf den konstruktiven Aufwand ist es besonders vorteilhaft, dass die Verstelleinrichtung zumindest einen Lenker aufweist, über welche die erste Fräsradanordnung mit dem Fräsrahmen verbunden ist. Mittels eines solchen Lenkers kann der erfindungsgemäß vorgesehene Verstellweg in einen Bereich schräg unterhalb der zweiten Fräsradanordnung besonders einfach und zuverlässig vorgegeben werden. Insbesondere kann vorgesehen sein, dass die Verstelleinrichtung zwei parallel verlaufende Lenker aufweist, über welche die erste Fräsradanordnung mit dem Fräsrahmen verbunden ist. Hierdurch kann ein Gelenkviereck gebildet werden, das bei besonders hoher Zuverlässigkeit und geringem konstruktiven Aufwand den erfindungsgemäß vorgesehenen Verstellweg besonders einfach realisierbar macht. Insbesondere bewirkt die parallelogrammartige Verschiebung eines Gelenkvierecks auch, dass die Drehachsen der beiden Fräsradanordnungen während der Verschiebung immer etwa denselben Abstand besitzen. Hierdurch kann beispielsweise verhindert werden, dass zwischen den Fräsrädern unabgearbeitete Stege von Bodenmaterial stehenbleiben, auf denen die Schlitzwandfräse unter Umständen aufsitzen könnte. Die Gelenkachsen des zumindest einen Lenkers, insbesondere die Gelenkachsen der zwei parallelen Lenker, verlaufen zweckmäßigerweise parallel zu den Drehachsen der Fräsradanordnungen. Das erfindungsgemäße Gelenkviereck kann auch als Koppelschwinge bezeichnet werden.

Für eine besonders präzise Schlitzerstellung kann es vorteilhaft sein, dass der Fräsrahmen auf einer Führungsseite der Schlitzwandfräse zumindest eine Führungseinrichtung zum Führen des Fräsrahmens an einem Führungspfahl aufweist. Hierdurch wird eine geführte Schlitzwandfräse erhalten, die beim Absenken in den Boden an einem insbesondere vertikal verlaufenden Führungspfahl geführt werden kann.

Die Führungseinrichtung kann beispielsweise zumindest einen Führungsschuh aufweisen. Insbesondere kann vorgesehen sein, dass die Führungseinrichtung zumindest zwei übereinander angeordnete Führungsschuhe aufweist, was einem Verkanten entgegenwirkt. Der zumindest eine Führungsschuh kann vorzugsweise eine Hinterschneidung aufweisen, welche eine Führungsschiene am Führungspfahl umgreift. Die Führungsschuhe können insbesondere als Gleitschuhe oder als Rollenführungsschuhe ausgebildet sein.

Besonders zweckmäßig ist es, dass die verstellbare erste Fräsradanordnung näher an der Führungsseite angeordnet ist als die zweite Fräsradanordnung. Gemäß dieser Ausführungsform ist somit diejenige Fräsradanordnung, die mittels der Verstelleinrichtung verstellbar ist, der Führungsseite zugewandt, und die zweite Fräsradanordnung der Führungsseite abgewandt. Bei dieser Ausführungsform kann mittels der Verstelleinrichtung die dem Führungspfahl benachbarte erste Fräsradanordnung vom Führungspfahl hinwegbewegt werden. Dies erlaubt es wiederum, Führungspfähle mit einem verbreiterten Pfahlfuß einzusetzen, da es die Verstelleinrichtung ermöglicht, die erste Fräsradanordnung von diesem Pfahlfuß hinwegzubewegen, so dass ein Anfräsen des Pfahlfußes verhindert wird.

Soweit eine Führungseinrichtung vorhanden ist, kann es erfindungsgemäß sein, dass ein Führungspfahl vorgesehen ist, an dem die Schlitzwandfräse mittels der Führungseinrichtung geführt ist. Die Fräsvorrichtung kann also auch den Führungspfahl umfassen.

Insbesondere kann vorgesehen sein, dass der Führungspfahl zumindest eine Förderleitung zum Abfördern von Bodenmaterial aufweist, welches von den Fräsradanordnungen abgeräumt wird. Gemäß dieser Ausführungsform kommt dem Führungspfahl eine Doppelfunktion zu, bei der er einerseits die Fräse führt, andererseits aber auch zum Abfördern von Bodenmaterial aus dem Frässchlitz dient. Die Förderleitung kann beispielsweise im Inneren des Führungspfahls verlaufen. Der Führungspfahl kann dann beispielsweise in seiner Mantelfläche zumindest eine Durchgangsöffnung aufweisen, über die das Bodenmaterial in die Förderleitung gelangen kann.

Erfindungsgemäß ist es, dass die erste Fräsradanordnung zumindest ein erstes Fräsrad aufweist und dass die zweite Fräsradanordnung zumindest ein zweites Fräsrad aufweist. Für die Erstellung von Schlitzen ist es besonders vorteilhaft, dass die Drehachsen der ersten und zweiten Fräsräder parallel zueinander verlaufen.

Besonders bevorzugt ist es, dass das erste Fräsrad und das zweite Fräsrad dieselbe Schneidrichtung aufweisen. Hierin kann ein eigenständiger Erfindungsaspekt gesehen werden, der auch ohne die Verstelleinrichtung realisiert werden kann. Die Scheidrichtung kann erfindungsgemäß mit Bezug auf eine Seitenansicht auf die Schlitzwandfräse verstanden werden. Beispielsweise kann also vorgesehen sein, dass sämtliche Fräsräder in einer Seitenansicht auf die Fräse betrachtet bei Drehung im Uhrzeigersinn schneiden, oder dass sämtliche Fräsräder in einer solchen Ansicht im Gegenuhrzeigersinn schneiden. Eine solche identische Schneidrichtung ist insbesondere dann vorteilhaft, wenn das abgeräumte Bohrgut dezentral abgefördert wird, beispielsweise am Führungspfahl. Denn bei identischer Schneidrichtung fördern beim Fräsbetrieb sämtliche Fräsräder das abgeräumte Bodenmaterial in dieselbe Richtung, vorzugsweise zum dezentral angeordneten Abführort hin.

Für eine besonders gute Schneidwirkung kann vorgesehen sein, dass die erste Fräsradanordnung ein erstes Fräsradpaar mit zwei koaxial angeordneten ersten Fräsrädern aufweist, und dass die zweite Fräsradanordnung ein zweites Fräsradpaar mit zwei koaxial zueinander angeordneten zweiten Fräsrädern aufweist. Beispielsweise können die beiden Fräsradanordnungen jeweils einen Frässchild aufweisen, zu dessen beiden Seiten jeweils ein Fräsrad angeordnet ist. Aus den oben genannten Gründen kann auch bei Fräsradpaaren eine gemeinsame Schneidrichtung vorteilhaft sein. Insbesondere ist es somit bevorzugt, dass das die Fräsräder des ersten Fräsradpaares und die Fräsräder des zweiten Fräsradpaares bei einer Seitenansicht auf die Schlitzwandfräse allesamt dieselbe Schneidrichtung aufweisen.

Besonders zweckmäßig ist es, dass die Fräsräder bei Drehung in Schneidrichtung an ihrer Unterseite Bodenmaterial zur Führungsseite hin fördern. Gemäß dieser Ausführungsform dienen die Fräsräder nicht nur zum Schneiden, sondern sie fördern beim Schneiden auch das abgearbeitete Bodenmaterial zur Führungsseite und somit zu der auf der Führungsseite verlaufenden Förderleitung des Führungspfahls hin.

Im Hinblick auf den konstruktiven Aufwand ist es besonders vorteilhaft, dass die Schlitzwandfräse an einer Seilaufhängung aufgehängt ist. Mit dieser Seilaufhängung kann die Schlitzwandfräse in den Boden herabgelassen werden und aus dem im Boden erstellten Schlitz wieder herausgezogen werden. Die laterale Führung, die mittels einer Seilaufhängung alleine häufig nur bedingt realisiert werden kann, kann dabei erfindungsgemäß insbesondere durch die Führungseinrichtung und den Führungspfahl gewährleistet werden.

Erfindungsgemäß kann vorgesehen sein, dass die zweite Fräsradanordnung, also insbesondere die vom Führungsmast weiter entfernte Fräsradanordnung, fest am Fräsrahmen angeordnet ist, also im Gegensatz zur ersten Fräsradanordnung nicht relativ zum Fräsrahmen verstellbar ist. Dies erlaubt eine besonders zuverlässige Führung längs des Schlitzes.

Um ein besonders zuverlässiges angetriebenes Verstellen der ersten Fräsradanordnung zu gewährleisten, ist es zweckmäßig, dass die Verstelleinrichtung zumindest einen Hydraulikzylinder aufweist. Die Verstelleinrichtung kann dann auch als hydraulische Verstelleinrichtung bezeichnet werden. Vorzugsweise ist dieser Hydraulikzylinder einerseits am Fräsrahmen und andererseits an der ersten Fräsradanordnung angelenkt. Für einen besonders kompakten Aufbau bei niedrigem Kraftaufwand ist zweckmäßigerweise der Anlenkpunkt des Hydraulikzylinders am Fräsrahmen oberhalb des Anlenkpunktes des Hydraulikzylinders an der Fräsradanordnung vorgesehen. Insbesondere kann der Hydraulikzylinder zumindest annähernd vertikal verlaufen.

Beispielsweise kann die erste Fräsradanordnung einen Hilfsrahmen aufweisen, der oberhalb des zumindest einen Fräsrades der ersten Fräsradanordnung verläuft, und an dem der Hydraulikzylinder und/oder der zumindest eine Lenker angelenkt ist.

Eine weitere bevorzugte Ausgestaltung der Erfindung liegt darin, dass am Fräsrahmen zumindest eine ausstellbare Klappe zum Festlegen der Schlitzwandfräse an einer Wand des Schlitzes vorgesehen ist. Eine solche ausstellbare Klappe ermöglicht es, die Schlitzwandfräse an der Wand des Schlitzes anzupressen, so dass eine vertikale Bewegung der Schlitzwandfräse aufgrund der resultierenden Wandreibung unterbunden ist. Sobald der Fräsrahmen mit ausgestellter Klappe festgelegt ist, kann beispielsweise die Verstelleinrichtung betätigt werden und dabei die erste Fräsradanordnung belastet werden. Hierdurch kann eine Konfiguration erhalten werden, bei der eine Auflast lediglich auf einer der beiden Fräsradanordnungen, nämlich der ersten Fräsradanordnung, gegeben ist.

Im Hinblick auf die Betriebszuverlässigkeit ist es besonders vorteilhaft, dass die ausstellbare Klappe über zwei parallel verlaufende Klappenlenker mit dem Fräsrahmen verbunden ist. Insbesondere kann hierdurch ein Gelenkviereck gebildet werden, welches ein Verstellen der Klappe ermöglicht. Demgemäß verlaufen die Gelenkachsen der Klappenlenker zweckmäßigerweise parallel zueinander.

Um einen besonders zuverlässigen Betrieb der Schlitzwandfräse zu gewährleisten, kann es vorteilhaft sein, dass zumindest zwei ausstellbare Klappen zum Festlegen der Schlitzwandfräse an einer Wand des Schlitzes vorgesehen sind. Insbesondere kann es vorteilhaft sein, dass die beiden Klappen in senkrecht zueinander verlaufenden Richtungen ausstellbar sind. Beispielsweise kann die erste Klappe senkrecht zu den Drehachsen der Fräsradanordnungen ausstellbar sein, und die zweite Klappe in Richtung dieser Drehachsen.

Die Erfindung betrifft auch ein Verfahren zum Erstellen eines vertikal verlaufenden Schlitzes im Boden, bei dem die Fräsradanordnungen der Schlitzwandfräse einer erfindungsgemäßen Fräsvorrichtung in Betrieb gesetzt werden und die Schlitzwandfräse in den Boden eingebracht wird.

Die Erfindung wird nachfolgend anhand bevorzugter Ausführungsbeispiele näher erläutert, die schematisch in den beiliegenden Figuren dargestellt sind. In den Figuren zeigen:
- Fig. 1: eine perspektivische Ansicht einer Schlitzwandfräse einer erfindungsgemäßen Fräsvorrichtung;
- Fig. 2: eine Seitenansicht der Schlitzwandfräse aus Fig. 1, wobei sich die erste Fräsradanordnung in einer Neutralstellung befindet;
- Fig. 3: die Ansicht aus Fig. 2 mit vorgestellter erster Fräsradanordnung; und
- Fig. 4: eine Fräsvorrichtung mit der Schlitzwandfräse aus den Figuren 1 bis 3.

Eine erfindungsgemäße Schlitzwandfräse 1 für eine erfindungsgemäße Fräsvorrichtung ist in den Figuren 1 bis 3 dargestellt. Die Schlitzwandfräse 1 weist einen kastenförmigen Fräsrahmen 10 auf und ist an der Oberseite des Fräsrahmens 10 an einer Seilaufhängung 19 aufgehängt. An der Unterseite des Fräsrahmens 10 sind zwei Fräsradanordnungen 21, 22 vorgesehen. Die Fräsradanordnungen 21, 22 sind somit in Vortriebsrichtung am Fräsrahmen 10 angeordnet.

Die erste Fräsradanordnung 21 weist, wie insbesondere in Fig. 1 erkennbar ist, ein senkrecht nach unten stehendes Frässchild 25 auf, zu dessen beiden Seiten jeweils ein Fräsrad 23 beziehungsweise 23' angeordnet ist. Die beiden Fräsräder 23, 23' der ersten Fräsradanordnung 21 sind dabei zueinander koaxial mit einer gemeinsamen, horizontal verlaufenden Drehachse ausgebildet. In Analogie zur ersten Fräsradanordnung 21 weist auch die zweite Fräsradanordnung 22 ein senkrecht nach unten verlaufendes, zweites Frässchild 26 auf, zu dessen beiden Seiten jeweils ein zweites Fräsrad 24 beziehungsweise 24' angeordnet ist. Auch die zweiten Fräsräder 24, 24' sind zueinander koaxial mit einer gemeinsamen, horizontal verlaufenden Drehachse ausgebildet. Die Drehachsen der ersten Fräsräder 23, 23' und der zweiten Fräsräder 24, 24' verlaufen dabei parallel zueinander.

Zum drehenden Betätigen der ersten Fräsräder 23, 23' weist die erste Fräsradanordnung 21 einen ersten Antriebsmotor 27 auf, der oberhalb des Frässchildes 25 angeordnet ist. In analoger Weise weist die zweite Fräsradanordnung 22 zum drehenden Betätigen der zweiten Fräsräder 24, 24' einen zweiten Antriebsmotor 28 auf, der oberhalb des zweiten Frässchildes 26 angeordnet ist.

Die erste Fräsradanordnung 21 weist überdies einen Hilfsrahmen 29 auf, der in der Seitenansicht der Figuren 2 und 3 einen etwa dreieckigen Umriss besitzt. Dieser Hilfsrahmen 29 ist gegenüber dem Frässchild 10 beweglich. An der Unterseite des Hilfsrahmens 29 ist das erste Frässchild 25 befestigt. Darüber hinaus ist am Hilfsrahmen 29 der Antriebsmotor 27 der ersten Fräsradanordnung 21 angeordnet.

Die zweite Fräsradanordnung 22 ist fest am Fräsrahmen 10 vorgesehen. Die erste Fräsradanordnung 21 hingegen ist mittels einer Verstelleinrichtung 30 relativ zum Fräsrahmen 10 und somit zur zweiten Fräsradanordnung 22 verstellbar, wobei die Funktion der Verstelleinrichtung 30 insbesondere bei einem Vergleich der Figuren 2 und 3 erkennbar wird. Die Verstelleinrichtung 30 weist zwei parallel verlaufende Lenker 31 und 32 auf, die einerseits (rechte Seite in den Figuren 2 und 3) am Fräsrahmen 10 und andererseits (linke Seite in den Figuren 2 und 3) an der ersten Fräsradanordnung 21, nämlich an deren Hilfsrahmen 29, angelenkt sind. Sämtliche Gelenkachsen der Lenker 31 und 32 verlaufen dabei horizontal, parallel zueinander und parallel zu den Drehachsen der Fräsräder 23, 24. Durch die Anordnung der Lenker 31, 32 ist ein Viergelenk gegeben, bei dem das erste Glied durch den ersten Lenker 31, das zweite Glied durch den Fräsrahmen 10, das dritte Glied durch den zweiten Lenker 32 und das vierte Glied durch den Hilfsrahmen 29 gebildet wird. Dieses Viergelenk erlaubt es, die erste Fräsradanordnung 21 wie in den Figuren 2 und 3 gezeigt auf einer definierten Bahn relativ zum Fräsrahmen 10 und somit relativ zur zweiten Fräsradanordnung 22 zu verfahren, wobei die erste Fräsradanordnung 21 entlang dieser Bahn schräg unterhalb die zweiten Fräsradanordnung 22 gelangen kann. Die vom Viergelenk der Verstelleinrichtung 30 vorgegebene Bahn ist dabei so ausgebildet, dass die Achse der ersten Fräsräder 23 bei der Verschiebebewegung den Abstand zur Achse der zweiten Fräsräder 24 in etwa beibehält. Bei der durch die Verstelleinrichtung 30 hervorgerufenen Verschiebebewegung kann es, wie in Fig. 3 gezeigt, zu einer Überlagerung der Fräsquerschnitte der Fräsräder 23 und 24 kommen.

Wie insbesondere die Figuren 2 und 3 weiter zeigen, weist die Verstelleinrichtung 30 überdies einen als Hydraulikzylinder 34 ausgebildeten Linearantrieb auf. Dieser Hydraulikzylinder 34 verläuft etwa senkrecht und ist einerseits oberhalb des Hilfsrahmens 29 am Fräsrahmen 10 angelenkt, und andererseits am Hilfsrahmen 29 der ersten Fräsradanordnung 21 selbst. Wird, wie in Fig. 3 gezeigt, der Hydraulikzylinder 34 ausgefahren, so wird die erste Fräsradanordnung 21 nach unten ausgestellt. Wird der Hydraulikzylinder 34 hingegen eingefahren, so wird die Fräsradanordnung 21 zum Fräsrahmen 10 hin zurückgezogen, bis die in Fig. 2 dargestellte Neutralstellung erreicht ist, bei der sich beide Fräsradanordnungen 21 und 22, insbesondere ihre Drehachsen, auf derselben Höhe befinden. In dieser Neutralstellung verlaufen die beiden Lenker 31, 32, wie in Fig. 2 gezeigt, horizontal.

Auf der in den Figuren 1 bis 3 linken Seite weist die Schlitzwandfräse 1 eine Führungseinrichtung mit zwei Führungsschuhen 11 und 12 auf, die übereinander am Fräsrahmen 10 angeordnet sind. Die Fräsenseite, an denen die Führungsschuhe 11 und 12 angeordnet sind, können somit auch als Führungsseite 3 bezeichnet werden. Wie weiter unten unter Bezugnahme auf Fig. 4 noch näher erläutert werden wird, dienen die Führungsschuhe 11, 12 zur Führung der Schlitzwandfräse 1 an einem Führungspfahl 70.

Wie die Figuren 1 bis 3 weiterhin zeigen, weist die Schlitzwandfräse 1 an ihrem Fräsrahmen ausstellbare Klappen 41, 42 auf, mit welchen der Fräsrahmen 10 an der Wand des erstellten Schlitzes festgelegt werden kann. Die erste Klappe 41 ist dabei auf der Rahmenseite angeordnet, welche der Führungsseite 3 gegenüberliegt. Die zweite, kleinere Klappe 42 ist paarweise an der Vorder- und Rückseite des Fräsrahmens 10 angeordnet, also auf der Seite, die bei Blickrichtung in Richtung der Drehachsen der Fräsräder 23, 24 vorne liegt. Die erste Klappe 41 ist über zwei parallel verlaufende Klappenlenker 43, 43' am Fräsrahmen 10 angeordnet, so dass die erste Klappe 41, die Klappenlenker 43, 43' und der Fräsrahmen 10 ein weiteres Viergelenk bilden. In analoger Weise ist die zweite Klappe 42 über zwei parallel verlaufende Klappenlenker 44, 44' mit dem Fräsrahmen 10 verbunden, so dass ein weiteres Viergelenk gebildet ist. Zum aktiven Ausstellen der ersten Klappe 41 ist ein Hydraulikzylinder 45 und zum aktiven Ausstellen der zweiten Klappe 42 ein Hydraulikzylinder 46 vorgesehen. Die beiden Klappen 41 und 42 sind dabei in senkrecht zueinander verlaufende Richtungen ausstellbar, nämlich die erste Klappe 41 in eine senkrecht zu den Drehachsen der Fräsräder 23, 24 verlaufende Richtung und die zweite Klappe 42 in eine parallel zu den Drehachsen verlaufende Richtung.

Fig. 4 zeigt eine erfindungsgemäße Fräsvorrichtung, bei der die Schlitzwandfräse der Figuren 1 bis 3 bei der Durchführung eines erfindungsgemäßen Verfahrens an einem Führungspfahl 70 angeordnet ist. Dieser Führungspfahl 70 wird zumindest annähernd senkrecht in den Boden 5 eingebracht. Zu diesem Zweck kann beispielsweise eine Bohrung im Boden 5 erstellt werden. Der Führungspfahl 70 kann aber auch in einen bereits zuvor mit der Schlitzwandfräse 1 erstellten Schlitzabschnitt eingebracht werden.

Die Schlitzwandfräse 1 ist über die Führungseinrichtung mit den Führungsschuhen 11, 12 vertikal verschiebbar am Führungspfahl 70 angeordnet, so dass der Führungspfahl 70 die Fräsrichtung vorgibt, wenn die Schlitzwandfräse 1 mittels der Seilaufhängung 19 in den Boden 5 herabgelassen wird. Hierbei umgreifen die Führungsschuhe 11, 12 eine Schiene, die längs des Führungspfahls 70 verläuft.

Wie Fig. 4 zeigt, kann die erste Fräsradanordnung 21 bei einem Niederbringen der Schlitzwandfräse 1 zumindest zeitweise mittels der Verstelleinrichtung 30 in Vortriebsrichtung vorgeschoben werden, so dass eine schräg verlaufende Abbaufläche erzeugt werden kann.

Im Inneren des Führungspfahls 70 kann eine Förderleitung 71 vorgesehen sein, die mit einer Abführeinrichtung 72 in Leitungsverbindung steht. Über diese Förderleitung 71 kann Bodenmaterial, welches mittels der Fräsradanordnungen 21 und 22 abgeräumt wird, abgeführt werden.

Wie insbesondere in den Figuren 2 und 3 erkennbar ist, weisen die ersten Fräsräder 23 Fräszähne 51 und die zweiten Fräsräder 24 Fräszähne 52 auf. Diese Fräszähne 51 und 52 sind so ausgebildet, dass die Fräsradanordnungen 21 und 22 bei Drehung in derselben Schneidrichtung schneiden. Im dargestellten Ausführungsbeispiel sind die Fräszähne 51, 52 so konfiguriert, dass die Fräsräder 23, 23', 24, 24' in der Seitenansicht der Figuren 2 und 3 allesamt bei einer Drehung im Uhrzeigersinn schneiden. Die Schneidrichtung ist dabei so gewählt, dass die Fräsräder 23, 24 bei Drehung in Schneidrichtung an ihrer Unterseite das abgeräumte Bodenmaterial zur Führungsseite 3 und somit zum Führungspfahl 70 hin fördern (im dargestellten Ausführungsbeispiel also nach links). Somit lösen die Fräsräder 23, 23', 24, 24' das anstehende Bodenmaterial nicht nur an, sondern sie fördern es zugleich in Richtung des Führungspfahls 70 und somit der Förderleitung 71 ab.

Beim Betrieb der Schlitzwandfräse 1 werden die Fräsräder 23, 23', 24, 24' allesamt in eine gleichsinnige Drehung versetzt und die Schlitzwandfräse 1 wird am Führungspfahl 70 entlang in den Boden 5 eingebracht. Dabei räumen die Fräsräder 23, 23', 24, 24' anstehendes Bodenmaterial ab und fördern es zugleich zum Führungspfahl 70 hin, wo das Bodenmaterial über die Förderleitung 71 abgeführt wird.

Zum Erzeugen eines schrägen Abbauquerschnitts kann vorgesehen sein, den Fräsrahmen 10 zeitweise durch Ausstellen der ersten Klappe 41 und der zweiten Klappe 42 gegen eine Vertikalbewegung festzulegen, sodann den Hydraulikzylinder 34 der Verstelleinrichtung 30 auszufahren und dabei die erste Fräsradanordnung 21 in die Richtung schräg unterhalb die zweite Fräsradanordnung 22 abzusenken.

## Patentansprüche

1. Fräsvorrichtung zum Erstellen vertikal verlaufender Schlitze im Boden (5), mit
- einer Schlitzwandfräse (1), welche einen Fräsrahmen (10), eine erste Fräsradanordnung (21) und eine zweite Fräsradanordnung (22) aufweist, wobei die Fräsradanordnungen (21, 22) zum Abräumen von Bodenmaterial unterhalb des Fräsrahmens (10) einander benachbart an der Unterseite des Fräsrahmens (10) angeordnet sind,
**dadurch gekennzeichnet,**
- **dass** die Schlitzwandfräse (1) eine Verstelleinrichtung (30) aufweist, mit der die erste Fräsradanordnung (21) in eine Richtung schräg unterhalb der zweiten Fräsradanordnung (22) verstellbar ist.

2. Fräsvorrichtung nach Anspruch 1,
**dadurch gekennzeichnet,**
**dass** die Verstelleinrichtung (30) zwei parallel verlaufende Lenker (31, 32) aufweist, über welche die erste Fräsradanordnung (21) mit dem Fräsrahmen (10) verbunden ist.

3. Fräsvorrichtung nach einem der vorstehenden Ansprüche,
**dadurch gekennzeichnet,**
**dass** der Fräsrahmen (10) auf einer Führungsseite (3) der Schlitzwandfräse (1) zumindest eine Führungseinrichtung zum Führen des Fräsrahmens (10) an einem Führungspfahl (70) aufweist.

4. Fräsvorrichtung nach Anspruch 3,
**dadurch gekennzeichnet**
**dass** die Führungseinrichtung zumindest zwei übereinander angeordnete Führungsschuhe (11, 12) aufweist.

5. Fräsvorrichtung nach Anspruch 3 oder 4,
**dadurch gekennzeichnet,**
**dass** die verstellbare erste Fräsradanordnung (21) näher an der Führungsseite (3) angeordnet ist als die zweite Fräsradanordnung (22).

6. Fräsvorrichtung nach einem der Ansprüche 3, 4 oder 5,
**dadurch gekennzeichnet,**
**dass** ein Führungspfahl (70) vorgesehen ist, an dem die Schlitzwandfräse (1) mittels der Führungseinrichtung geführt ist,
wobei der Führungspfahl (70) zumindest eine Förderleitung (71) zum Abfördern von Bodenmaterial aufweist, welches von den Fräsradanordnungen (21, 22) abgeräumt wird.

7. Fräsvorrichtung nach einem der vorstehenden Ansprüche,
**dadurch gekennzeichnet,**
- **dass** die erste Fräsradanordnung (21) zumindest ein erstes Fräsrad (23) aufweist, und
- **dass** die zweite Fräsradanordnung (22) zumindest ein zweites Fräsrad (24) aufweist,
- wobei das erste Fräsrad (23) und das zweite Fräsrad (24) dieselbe Schneidrichtung aufweisen.

8. Fräsvorrichtung nach Anspruch 3 und 7 ,
**dadurch gekennzeichnet,**
**dass** die Fräsräder (23, 24) bei Drehung in Schneidrichtung an ihrer Unterseite Bodenmaterial zur Führungsseite (3) hin fördern.

9. Fräsvorrichtung nach einem der vorstehenden Ansprüche,
**dadurch gekennzeichnet,**
**dass** die Schlitzwandfräse (1) an einer Seilaufhängung (19) aufgehängt ist.

10. Fräsvorrichtung nach einem der vorstehenden Ansprüche,
**dadurch gekennzeichnet,**
**dass** die zweite Fräsradanordnung (22) fest am Fräsrahmen (10) angeordnet ist.

11. Fräsvorrichtung nach einem der vorstehenden Ansprüche,
**dadurch gekennzeichnet,**
**dass** die Verstelleinrichtung (30) zumindest einen Hydraulikzylinder (34) aufweist, der einerseits am Fräsrahmen (10) und andererseits an der ersten Fräsradanordnung (21) angelenkt ist.

12. Fräsvorrichtung nach einem der vorstehenden Ansprüche,
**dadurch gekennzeichnet,**
**dass** am Fräsrahmen (10) zumindest eine ausstellbare Klappe (41, 42) zum Festlegen der Schlitzwandfräse (1) an einer Wand des Schlitzes vorgesehen ist.

13. Fräsvorrichtung nach Anspruch 12,
**dadurch gekennzeichnet,**
**dass** die ausstellbare Klappe (41, 42) über zwei parallel verlaufende Klappenlenker (43, 44) mit dem Fräsrahmen (10) verbunden ist.

14. Fräsvorrichtung nach Anspruch 12 oder 13,
**dadurch gekennzeichnet,**
**dass** zumindest zwei ausstellbare Klappen (41, 42) zum Festlegen der Schlitzwandfräse (1) an einer Wand des Schlitzes vorgesehen sind, wobei die beiden Klappen in senkrecht zueinander verlaufenden Richtungen ausstellbar sind.

15. Verfahren zum Erstellen eines vertikal verlaufenden Schlitzes im Boden (5),
**dadurch gekennzeichnet,**
**dass** die Fräsradanordnungen (21, 22) der Schlitzwandfräse (1) einer Fräsvorrichtung nach einem der vorstehenden Ansprüche in Betrieb gesetzt werden und die Schlitzwandfräse (1) in den Boden (5) eingebracht wird.

## Claims

1. Cutting device for producing vertically running trenches in the ground (5), comprising
- a trench wall cutter (1) which has a cutting frame (10), a first cutting wheel arrangement (21) and a second cutting wheel arrangement (22),
whereby the cutting wheel arrangements (21, 22) are arranged adjacent to each other on the underside of the cutting frame (10) in order to remove ground material underneath the cutting frame (10),
**characterized in that**
- the trench wall cutter (1) has an adjusting means (30) with which the first cutting wheel arrangement (21) is adjustable in a direction lying obliquely underneath the second cutting wheel arrangement (22).

2. Cutting device according to claim 1,
**characterized in that**
the adjusting means (30) has two parallel running steering bars (31, 32), through which the first cutting wheel arrangement (21) is connected to the cutting frame (10).

3. Cutting device according to any one of the preceding claims,
**characterized in that**
on a guide side (3) of the trench wall cutter (1) the cutting frame (10) has at least one guide means for guiding the cutting frame (10) on a guide pole (70).

4. Cutting device according to claim 3,
**characterized in that**
the guide means has at least two guide shoes (11, 12) arranged on top of each other.

5. Cutting device according to claim 3 or 4,
**characterized in that**
the adjustable first cutting wheel arrangement (21) is arranged closer to the guide side (3) than the second cutting wheel arrangement (22).

6. Cutting device according to any one of claims 3, 4 or 5,
**characterized in that**
a guide pole (70) is provided, on which the trench wall cutter (1) is guided by means of the guide means,
whereby the guide pole (70) has at least one conveyor line (71) for conveying ground material that is removed by the cutting wheel arrangements (21, 22).

7. Cutting device according to any one of the preceding claims, **characterized in that**
- the first cutting wheel arrangement (21) has at least one first cutting wheel (23) and
- the second cutting wheel arrangement (22) has at least one second cutting wheel (24),
- whereby the first cutting wheel (23) and the second cutting wheel (24) have the same cutting direction.

8. Cutting device according to claim 3 and 7,
**characterized in that**
on rotation in the cutting direction the cutting wheels (23, 24) convey ground material on their underside towards the guide side (3).

9. Cutting device according to any one of the preceding claims,
**characterized in that**
the trench wall cutter (1) is suspended on a cable suspension (19).

10. Cutting device according to any one of the preceding claims,
**characterized in that**
the second cutting wheel arrangement (22) is arranged in a fixed manner on the cutting frame (10).

11. Cutting device according to any one of the preceding claims,
**characterized in that**
the adjusting means (30) has at least one hydraulic cylinder (34), which is articulated on the one hand to the cutting frame (10) and on the other hand to the first cutting wheel arrangement (21).

12. Cutting device according to any one of the preceding claims,
**characterized in that**
on the cutting frame (10) at least one extendable flap (41, 42) for securing the trench wall cutter (1) on a wall of the trench is provided.

13. Cutting device according to claim 12,
**characterized in that**
the extendable flap (41, 42) is connected to the cutting frame (10) via two parallel running flap steering bars (43, 44).

14. Cutting device according to claim 12 or 13,
**characterized in that**
at least two extendable flaps (41, 42) for securing the trench wall cutter (1) on a wall of the trench are provided, whereby both flaps are extendable in directions running perpendicularly to each other.

15. Method for producing a vertically running trench in the ground (5),
**characterized in that**
the cutting wheel arrangements (21, 22) of the trench wall cutter (1) of a cutting device according to any one of the preceding claims are put into operation and the trench wall cutter (1) is introduced into the ground (5).

## Revendications

1. Engin de forage pour la réalisation de tranchées orientées verticalement dans le sol (5), au moyen de :
- une fraise excavatrice (1), qui comprend un châssis de forage (10), un premier sous-ensemble à roue de forage (21) et un deuxième sous-ensemble à roue de forage (22), dans lequel les sous-ensembles à roue de forage (21, 22) sont disposés, pour l'évacuation des déblais du sol au-dessous du châssis de forage (10), au voisinage l'un de l'autre contre la partie inférieure du châssis de forage (10),
**caractérisé en ce que** :
- la fraise excavatrice (1) comprend un mécanisme de réglage (30), au moyen duquel le premier sous-ensemble à roue de forage (21) est réglable dans une direction oblique au-dessous du deuxième sous- ensemble à roue de forage (22).

2. Engin de forage selon la revendication 1,
**caractérisé en ce que** :
le mécanisme de réglage (30) comprend deux bras de guidage (31, 32) orientés parallèlement l'un à l'autre, par l'intermédiaire desquels le premier sous-ensemble à roue de forage (21) est relié au châssis de forage (10).

3. Engin de forage selon une des revendications précédentes, **caractérisé en ce que** :
le châssis de forage (10) comprend, sur une face de guidage (3) de la fraise excavatrice (1), au moins un mécanisme de guidage pour le guidage du châssis de forage (10) le long d'un poteau de guidage (70).

4. Engin de forage selon la revendication 3,
**caractérisé en ce que** :
le mécanisme de guidage comprend au moins deux étriers de guidage (11, 12) disposés l'un au-dessus de l'autre.

5. Engin de forage selon la revendication 3 ou 4,
**caractérisé en ce que** :
le premier sous-ensemble à roue de forage (21) réglable est situé plus près de la face de guidage (3) que le deuxième sous-ensemble à roue de forage (22).

6. Engin de forage selon une des revendications 3, 4 ou 5,
**caractérisé en ce que** :
un poteau de guidage (70) est prévu, contre lequel la fraise excavatrice (1) est guidée au moyen du mécanisme de guidage,
le poteau de guidage (70) comprenant au moins une ligne de convoyage (71) pour l'évacuation des déblais du sol qui sont extraits par les sous-ensembles à roue de forage (21, 22).

7. Engin de forage selon une des revendications précédentes, **caractérisé en ce que** :
- le premier sous-ensemble à roue de forage (21) comprend au moins une première roue de forage (23), et
- le deuxième sous-ensemble à roue de forage (22) comprend au moins une deuxième roue de forage (24),
- la première roue de forage (23) et la deuxième roue de forage (24) ayant la même direction de coupe.

8. Engin de forage selon la revendication 3 et 7,
**caractérisé en ce que** :
les roues de forage (23, 24), lors de leur rotation dans la direction de coupe au niveau de leur partie inférieure, entraînent les déblais du sol vers la face de guidage (3).

9. Engin de forage selon une des revendications précédentes,
**caractérisé en ce que** :
la fraise excavatrice (1) est suspendue à un dispositif de suspension à câble (19).

10. Engin de forage selon une des revendications précédentes,
**caractérisé en ce que** :
le deuxième sous-ensemble à roue de forage (22) est fixé au châssis de forage (10).

11. Engin de forage selon une des revendications précédentes,
**caractérisé en ce que** :
le mécanisme de réglage (30) comprend au moins un vérin hydraulique (34), qui est articulé à une extrémité au châssis de forage (10) et à l'autre extrémité au premier sous-ensemble à roue de forage (21).

12. Engin de forage selon une des revendications précédentes,
**caractérisé en ce que** :
au niveau du châssis de forage (10), au moins un panneau déployable (41, 42) est prévu pour l'engagement de la fraise excavatrice (1) contre une paroi de la tranchée.

13. Engin de forage selon la revendication 12,
**caractérisé en ce que** :
le panneau déployable (41,42) est relié au châssis de forage (10) au moyen de deux bras de guidage de panneau (43, 44) orientés parallèlement l'un à l'autre.

14. Engin de forage selon la revendication 12 ou 13,
**caractérisé en ce que** :
au moins deux panneaux déployables (41, 42) sont prévus pour l'engagement de la fraise excavatrice (1) contre une paroi de la tranchée, les deux panneaux étant déployables dans des directions orientées perpendiculairement l'une à l'autre.

15. Procédé pour la réalisation d'une tranchée orientée verticalement dans le sol (5),
**caractérisé en ce que** :
les sous-ensembles à roue de forage (21, 22) de la fraise excavatrice (1) d'un engin de forage selon une des revendications précédentes sont mis en marche et la fraise excavatrice (1) est enfoncée dans le sol (5).
